# EUROPÄISCHE PATENTSCHRIFT

(11) **EP 3 665 329 B1**
(45) Veröffentlichungstag und Bekanntmachung des Hinweises auf die Patenterteilung: **15.06.2022**
(21) Anmeldenummer: 18742964.2
(22) Anmeldetag: 10.07.2018
(51) Int. Cl.: E01B 27/00

(54) **SPEICHERWAGEN FÜR SCHÜTTGUT**
STORAGE CAR FOR BULK MATERIAL
WAGON DE STOCKAGE POUR PRODUIT EN VRAC

(30) Priorität: 11.08.2017 AT 3302017
(43) Veröffentlichungstag der Anmeldung: 17.06.2020
(73) Patentinhaber: Plasser & Theurer Export von Bahnbaumaschinen GmbH, 1010 Wien (AT)
(72) Erfinder: HÖTZENDORFER, Patrick, 4209 Engerwitzdorf (AT)
(86) Internationale Anmeldenummer: PCT/EP2018/068667
(87) Internationale Veröffentlichungsnummer: WO 2019/029930

(56) Entgegenhaltungen:
- WO-A1-2013/189564
- DE-A1- 3 312 492
- DE-U1- 8 908 700
- DE-U1-202009 012 927

## Beschreibung

### Gebiet der Technik

Die Erfindung betrifft einen Speicherwagen für Schüttgut, mit einem auf Schienenfahrwerken verfahrbaren, ein in Wagenlängsrichtung verlaufendes Bodenförderband aufweisenden Ladecontainer und mit einem an das Bodenförderband anschließenden Übergabeförderband zur Weitergabe des gespeicherten Schüttgutes in einer ersten Förderrichtung und einer Übergabevorrichtung zur Weitergabe des Schüttgutes in einer annähernd quer zur ersten Förderrichtung verlaufenden zweiten Förderrichtung und ein Verfahren zum Betreiben dieses Speicherwagens.

### Stand der Technik

Speicherwagen für eine Aufnahme von Schüttgut sind bereits mehrfach bekannt. Im Gleisbau dienen diese gewöhnlich zur Zwischenspeicherung und zum Transport von Gleisschotter, Material für eine Planumsschutzschicht oder sonstigem Schüttgut. Dabei erfolgt oft mittels eines Übergabeförderbands eine Weitergabe des Schüttguts auf einen weiteren, sich im Schienenfahrzeugverband befindlichen Speicherwagen.

Eine Beladung erfolgt beispielsweise mittels eines Baggers oder mittels Förderbänder. Auch eine direkte Beladung mit Altschotter durch eine Schotterbett-Reinigungsmaschine ist bekannt. Zum Entladen kommen zumeist eigene Förderwägen zum Einsatz, die mit einem Förderbandausleger Schüttgut aus dem Speicherwagen neben dem Gleis abwerfen.

DE 3 312 492 A1 offenbart einen gattungsgemäßen Speicherwagen, bei dem ein Übergabeförderband um eine senkrechte Achse drehbar am Fahrzeugrahmen gelagert ist. Damit lässt sich die mittels des Übergabeförderbandes festgelegte Förderrichtung zur Weitergabe des gespeicherten Schüttgutes verändern. Beispielsweise kann mit seitlich ausgeschwenktem Übergabeförderband das gespeicherten Schüttgutes neben dem Gleis auf der Gleisböschung abgeladen werden. Für eine Entladung in einen neben dem Gleis abgestellten Container oder am Nachbargleis befindlichen offenen Güterwagen ist eine derartige Anordnung aufgrund des unzureichenden Ausschwenkwinkels nicht geeignet. Die DE 20 2009 012927 U1 und die WO 2013/189564 A1 offenbaren einen Speicherwagen für Schüttgut gemäß dem Oberbegriff des unabhängigen Anspruch 1. Zusammenfassung der Erfindung

Der Erfindung liegt die Aufgabe zugrunde, für einen Speicherwagen der eingangs genannten Art eine Verbesserung gegenüber dem Stand der Technik anzugeben. Zudem soll ein Verfahren zum Betreiben eines solchen Speicherwagens dargelegt werden.

Erfindungsgemäß werden diese Aufgaben gelöst durch einen Speicherwagen gemäß Anspruch 1 und ein Verfahren gemäß Anspruch 12. Abhängige Ansprüche geben vorteilhafte Ausgestaltungen der Erfindung an.

Die Erfindung sieht vor, dass an einem Übergabeende des Übergabeförderbands eine Übergabevorrichtung zur Weitergabe des Schüttgutes in einer annähernd quer zur ersten Förderrichtung verlaufenden zweiten Förderrichtung befestigt ist. Dadurch ist auf einfache Weise eine seitliche Entladung des Schüttguts in dieser zweiten Förderrichtung möglich. Insbesondere ein seitlich neben dem Gleis abgestellter Container oder ein am Nachbargleis befindlicher offenen Güterwagen ist zur Aufnahme des Schüttguts nutzbar. Durch die quer verlaufende zweite Förderrichtung können unmittelbar neben dem Speicherwagen befindliche Container oder Wagen mit hohen Bordwänden beladen werden. Auch die Ladefläche eines seitlich abgestellten LKW's kann mittels der Übergabevorrichtung beladen werden. Die erfindungsgemäße Anordnung eröffnet somit vielfältige Einsatzvarianten, um die Materiallogistik zu optimieren und an örtliche Gegebenheiten anzupassen.

Gemäß der Erfindung ist vorgesehen, dass das Übergabeförderband seitlich verschwenkbar ist. Durch das zusätzliche Verschwenken des Übergabeförderbands erweitert sich der Aktionsradius zur Übergabe des Schüttguts an weitere Transporteinrichtungen bzw. zum Abwerfen des Schüttguts in sicherem Abstand zum Gleis.

Des Weiteren ist es von Vorteil, wenn an einem Tragrahmen des Übergabeförderbandes eine Konsole mit lösbaren Schnellverschlüssen zur Befestigung der Übergabevorrichtung angeordnet ist. Dadurch ist ein flexibler Einsatz der Übergabevorrichtung gewährleistet. Diese kann je nach Bedarf und Arbeitseinsatz einfach über die Schnellverschlüsse sicher an der Konsole des Übergabeförderbandes befestigt werden.

Eine weitere Verbesserung sieht vor, dass der Übergabevorrichtung ein Antrieb für eine Querverschiebung zugeordnet ist. Das Abwurfende der Übergabevorrichtung ist dann seitlich justierbar, um die Weitergabe des Schüttguts mit einem variablen Abstand zum Speicherwagen durchführen zu können.

Vorzugsweise ist der Antrieb als hydraulischer oder elektrischer Antrieb ausgeführt. Diese Antriebe bieten sich für Gleisbaufahrzeuge als konstruktiv einfach ins bestehende System zu integrierende Antriebskonzepte an.

Dabei ist es günstig, wenn der Antrieb mittels Schnellkupplungen mit Versorgungsleitungen des Speicherwagens verbunden ist. Dadurch wird der Antrieb beispielsweise in ein bereits bestehendes Hydrauliksystem des Speicherwagens auf einfachste Weise miteingebunden. Die Notwendigkeit eines gesonderten Energieversorgungssystems entfällt.

In einer Weiterbildung des Speicherwagens umfasst die Übergabevorrichtung ein Querförderband. Das Querförderband ermöglicht einen effektiven Transport des Schüttguts in der zweiten Förderrichtung. Außerdem besteht die Möglichkeit, die zweite Förderrichtung auf einfache Weise umzukehren und somit das Schüttgut je nach Bedarf beidseitig neben dem Gleis abzuwerfen.

Dabei ist es günstig, wenn die Länge des Querförderbandes über die Breite des Übergabeförderbandes hinausgeht. Das erhöht die Reichweite und die Effektivität einer Querverschiebung der Übergabevorrichtung.

In einer anderen Ausprägung der Erfindung ist vorgesehen, dass die Übergabevorrichtung als eine geneigte Schüttgutrinne ausgebildet ist. Dadurch ist eine weitere, konstruktiv einfache und robuste Ausführungsform der Übergabevorrichtung gegeben.

Dabei ist es vorteilhaft, wenn die Schüttgutrinne mit einem Vibrationsantrieb gekoppelt ist. Der Vibrationsantrieb gewährleistet eine konstante Weitergabe des abzuwerfenden Schüttguts.

Eine weitere Verbesserung sieht vor, dass die Übergabevorrichtung an eine Steuereinrichtung des Speicherwagens angeschlossen ist. Dadurch wird die Übergabevorrichtung optimal in das bereits bestehende System des Speicherwagens integriert.

In einer anderen Ausprägung ist vorgesehen, dass die Übergabevorrichtung eine eigene Steuereinrichtung umfasst. Dadurch kann die Übergabevorrichtung auch an ursprünglich nicht dafür vorgesehene Speicherwagen einfach ergänzt werden, auch wenn in deren Steuerung eine solche Übergabevorrichtung vorerst nicht berücksichtigt wurde.

Das erfindungsgemäße Verfahren zeichnet sich dadurch aus, dass mittels einer Steuereinrichtung für die Übergabevorrichtung eine Fördergeschwindigkeit in der zweiten Förderrichtung vorgegeben wird. Dadurch wird die Fördergeschwindigkeit beispielsweise an eine Fördermenge des Schüttgutes präzise angepasst.

In einer vorteilhaften Weiterbildung wird die Fördergeschwindigkeit in der zweiten Förderrichtung in Abhängigkeit einer Fördergeschwindigkeit in der ersten Förderrichtung vorgegeben. Dadurch erfolgt ein automatisierter Ablauf im Arbeitseinsatz.

In einer weiteren vorteilhaften Ausprägung des Verfahrens ist vorgesehen, dass mittels der Steuereinrichtung eine Umkehrung der zweiten Förderrichtung vorgegeben wird. Ein Abwerfen des Schüttgutes kann beidseitig neben dem Gleis erfolgen.

### Kurze Beschreibung der Zeichnungen

Die Erfindung wird nachfolgend in beispielhafter Weise unter Bezugnahme auf die beigefügten Figuren erläutert. Es zeigen in schematischer Darstellung:
- Fig. 1: Seitenansicht Speicherwagen
- Fig. 2: Frontansicht Speicherwagen

### Beschreibung der Ausführungsformen

Ein in Fig. 1 dargestellter Speicherwagen 1 weist einen durch Schienenfahrwerke 2 auf einem Gleis 3 verfahrbaren, mit einem Ladecontainer 4 zur Aufnahme von Schüttgut 5 verbundenen Fahrzeugrahmen 6 auf. Im Ladecontainer 4 ist anstelle einer starren Bodenfläche ein in einer Wagenlängsrichtung 7 verlaufendes Bodenförderband 8 angeordnet. Diesem ist an einem - bezüglich einer Transportrichtung 9 - vorderen Ende 10 ein geneigt ausgebildetes und über ein Wagenende vorkragendes Übergabeförderband 11 zur Weitergabe des Schüttgutes 5 in einer ersten Förderrichtung 12 zugeordnet. An einem Übergabeende 13 des Übergabeförderbands 11 ist eine Übergabevorrichtung 14 zur Weitergabe des Schüttgutes 5 in einer annähernd quer zur ersten Förderrichtung 12 verlaufenden zweiten Förderrichtung 15 angeordnet.

Zum Transport des Schüttguts 5 in der zweiten Förderrichtung 15 umfasst die dargestellte Übergabevorrichtung 14 ein Querförderband 16. An einem Tragrahmen 17 des Übergabeförderbandes 11 ist eine Konsole 18 angeordnet. Die Übergabevorrichtung 14 ist über Schnellverschlüsse 19 auf der auf dem Tragrahmen 17 angeordneten Konsole 18 arretiert. Somit kann die Übergabevorrichtung 14 ganz einfach per Bedarf an dem Übergabeförderband 11 montiert werden. Als Schnellverschlüsse 19 dienen zum Beispiel hakenförmige Schwenkhebel, die Halterungsbolzen umfassen.

Für eine Querverschiebung des Querförderbandes 16 bezüglich des Übergabeförderbandes 11 ist der Übergabevorrichtung 14 ein hydraulischer Antrieb 20 zugeordnet. Zudem ist ein Rotationsantrieb 28 zum Antreiben des Querförderbandes 16 angeordnet. Die Antriebe 20, 28 sind über Schnellkupplungen 21 an Versorgungsleitungen 22 einer Energieversorgung 23 des Speicherwagens 1 angeschlossen. Somit kann die Übergabevorrichtung 14 einfach in ein bereits bestehendes Energieversorgungssystem integriert werden.

Fig. 2 zeigt eine Frontansicht des Speicherwagens 1 mit einem sich auf einem Nachbargleis 24 befindlichen offenen Güterwagen 25 mit hohen Bordwänden. Das Übergabeförderband 11 ist um eine Drehachse 26 in Richtung Güterwagen 24 verschwenkt und das Querförderband 16 in einer Querrichtung 27 über die Bordwand des Güterwagens 25 verschoben. Auch ohne ein Verschwenken des Übergabeförderbandes 11 ist mit der Übergabevorrichtung 14 die Möglichkeit geschaffen, ein im geringen seitlichen Abstand zum Speicherwagen 1 befindliches Container zu beladen.

Das Querförderband 16 ist in seiner Länge größer ausgebildet als das Übergabeförderband 11 in seiner Breite. Dabei ist ein Verschieben des Querförderbands 16 in beide Richtungen möglich, je nachdem in welche Richtung der Speicherwagen 1 entladen wird. Entsprechend erfolgt eine Umkehrung der zweiten Förderrichtung 15.

Eine Steuereinrichtung 29 der Übergabevorrichtung 14 steuert die Geschwindigkeit und Richtung sowie die Querverschiebung des Querförderbandes 16. Dabei wird entweder eine vorhandene Steuerungseinrichtung 29 des Speicherwagens 1 oder eine eigene Steuerungseinrichtung 29 (gestrichelt in Fig. 2) genutzt. Bei einer gekoppelten Ansteuerung aller Förderbänder 8, 11, 16 wird auf einfache Weise ein gleichmäßiger Materialfluss erreicht, indem die Fördergeschwindigkeiten aufeinander abgestimmt vorgegeben werden.

Bei einer eigenen Steuereinrichtung 29 der Übergabevorrichtung 14 ist es sinnvoll, wenn die Fördergeschwindigkeit bzw. die Fördermenge des Übergabeförderbandes 11 als Eingangssignal vorliegt. Die Fördergeschwindigkeit des Querförderbandes 16 wird dann entsprechend angepasst, damit es zu keinem Materialstau kommt. Zudem ist es von Vorteil, wenn die Übergabevorrichtung 14 einen Sensor 30 umfasst, mittels dem die aktuelle Fördergeschwindigkeit bzw. Fördermenge des Übergabeförderbandes 11 erfasst und der Steuereinrichtung 29 gemeldet wird.

In einer nicht dargestellten Variante kann die Übergabevorrichtung 14 als geneigte Schüttgutrinne ausgebildet sein. Ein Vibrationsantrieb sorgt für einen konstanten Materialfluss des Schüttguts.

## Patentansprüche

1. Speicherwagen (1) für Schüttgut (5), mit einem auf Schienenfahrwerken (2) verfahrbaren, ein in Wagenlängsrichtung (7) verlaufendes Bodenförderband (8) aufweisenden Ladecontainer (4) und mit einem an das Bodenförderband (8) anschließenden, Übergabeförderband (11) zur Weitergabe des gespeicherten Schüttgutes (5) in einer ersten Förderrichtung (12) und einer Übergabevorrichtung (14) zur Weitergabe des Schüttgutes (5) in einer annähernd quer zur ersten Förderrichtung (12) verlaufenden zweiten Förderrichtung (15), **dadurch gekennzeichnet, dass** die Übergabevorrichtung (14) an einem Übergabeende (13) des Übergabeförderbands (11) befestigt ist, und dass das Übergabeförderband (11) seitlich verschwenkbar ist.

2. Speicherwagen (1) nach Anspruch 1, **dadurch gekennzeichnet, dass** an einem Tragrahmen (17) des Übergabeförderbandes (11) eine Konsole (18) mit lösbaren Schnellverschlüssen (19) zur Befestigung der Übergabevorrichtung (14) angeordnet ist.

3. Speicherwagen (1) nach nach Anspruch 1 oder 2, **dadurch gekennzeichnet, dass** der Übergabevorrichtung (14) ein Antrieb (20) für eine Querverschiebung zugeordnet ist.

4. Speicherwagen (1) nach Anspruch 3, **dadurch gekennzeichnet, dass** der Antrieb (20) als hydraulischer oder elektrischer Antrieb ausgeführt ist.

5. Speicherwagen (1) nach Anspruch 3 oder 4, **dadurch gekennzeichnet, dass** der Antrieb (20) mittels Schnellkupplungen (21) mit Versorgungsleitungen (22) des Speicherwagens (1) verbunden ist.

6. Speicherwagen (1) nach einem der Ansprüche 1 bis 5, **dadurch gekennzeichnet, dass** die Übergabevorrichtung (14) ein Querförderband (16) umfasst.

7. Speicherwagen (1) nach Anspruch 6, **dadurch gekennzeichnet, dass** die Länge des Querförderbandes (16) über die Breite des Übergabeförderbandes (11) hinausgeht.

8. Speicherwagen (1) nach einem der Ansprüche 1 bis 5, **dadurch gekennzeichnet, dass** die Übergabevorrichtung (14) als eine geneigte Schüttgutrinne ausgebildet ist.

9. Speicherwagen (1) nach Anspruch 8, **dadurch gekennzeichnet, dass** die Schüttgutrinne mit einem Vibrationsantrieb gekoppelt ist.

10. Speicherwagen (1) nach einem der Ansprüche 1 bis 9, **dadurch gekennzeichnet, dass** die Übergabevorrichtung (14) an eine Steuereinrichtung (29) des Speicherwagens angeschlossen ist.

11. Speicherwagen (1) nach einem der Ansprüche 1 bis 9, **dadurch gekennzeichnet, dass** die Übergabevorrichtung (14) eine eigene Steuereinrichtung (29) umfasst.

12. Verfahren zum Betreiben eines Speicherwagens (1) nach einem der Ansprüche 1 bis 11, **dadurch gekennzeichnet, dass** mittels einer Steuereinrichtung (29) für die Übergabevorrichtung (14) eine Fördergeschwindigkeit in der zweiten Förderrichtung (15) vorgegeben wird.

13. Verfahren nach Anspruch 12, **dadurch gekennzeichnet, dass** die Fördergeschwindigkeit in der zweiten Förderrichtung (15) in Abhängigkeit einer Fördergeschwindigkeit in der ersten Förderrichtung (12) vorgegeben wird.

14. Verfahren nach Anspruch 12 oder 13, **dadurch gekennzeichnet, dass** mittels der Steuereinrichtung (29) eine Umkehrung der zweiten Förderrichtung (12) vorgegeben wird.

## Claims

1. A storage wagon (1) for bulk material (5), including a loading container (4) which is mobile on on-track undercarriages (2) and has a bottom conveyor belt (8) extending in a longitudinal direction (7) of the wagon, and also including a transfer conveyor belt (11), adjoining the bottom conveyor belt (8), for passing on the stored bulk material (5) in a first conveying direction (12) and a transfer device (14) for passing on the bulk material (5) in a second conveying direction (15) extending approximately perpendicular to the first conveying direction (12), **characterized in that** the transfer device (14) is fastened at a transfer end (13) of the transfer conveyor belt (11) and that the transfer conveyor belt (11) is pivotable laterally.

2. A storage wagon (1) according to claim 1, **characterized in that** a console (18) having releasable quick-fastenings (19) for fastening the transfer device (14) is arranged on a support frame (17) of the transfer conveyor belt (11).

3. A storage wagon (1) according claim 1 or 2, **characterized in that** a drive (20) for transverse displacement is associated with the transfer device (14).

4. A storage wagon (1) according to claim 3, **characterized in that** the drive (20) is designed as a hydraulic or electric drive.

5. A storage wagon (1) according to claim 3 or 4, **characterized in that** the drive (20) is connected by means of quick-couplings (21) to supply lines (22) of the storage wagon (1).

6. A storage wagon (1) according to one of claims 1 to 5, **characterized in that** the transfer device (14) comprises a transverse conveyor belt (16).

7. A storage wagon (1) according to claim 6, **characterized in that** the length of the transverse conveyor belt (16) surpasses the width of the transfer conveyor belt (11).

8. A storage wagon (1) according to one of claims 1 to 5, **characterized in that** the transfer device (14) is configured as an inclined bulk material chute.

9. A storage wagon (1) according to claim 8, **characterized in that** bulk material chute is coupled to a vibration drive.

10. A storage wagon (1) according to one of claims 1 to 9, **characterized in that** the transfer device (14) is connected to a control device (29) of the storage wagon.

11. A storage wagon (1) according to one of claims 1 to 9, **characterized in that** the transfer device (14) has a separate control device (29).

12. A method of operating a storage wagon (1) according to one of claims 1 to 11, **characterized in that** a conveying speed in the second conveying direction (15) is prescribed for the transfer device (14) by means of a control device (29).

13. A method according to claim 12, **characterized in that** the conveying speed in the second conveying direction (15) is prescribed in dependence on a conveying speed in the first conveying direction (12).

14. A method according to claim 12 or 13, **characterized in that** a reversal of the second conveying direction (12) is set by means of the control device (29).

## Revendications

1. Wagon de stockage (1) pour marchandise en vrac (5), avec un conteneur de chargement (4) pouvant être déplacé sur des mécanismes de roulement ferroviaires (2), présentant une courroie transporteuse au sol (8) s'étendant dans la direction longitudinale de wagon (7) et avec une courroie transporteuse de transfert (11) adjacente à la courroie transporteuse au sol (8) pour la transmission de la marchandise en vrac stockée (5) dans une première direction de transport (12) et un dispositif de transfert (14) pour la transmission de la marchandise en vrac (5) dans une seconde direction de transport (15) s'étendant approximativement transversalement à la première direction de transport (12), **caractérisé en ce que** le dispositif de transfert (14) est fixé à une extrémité de transfert (13) de la courroie transporteuse de transfert (11), et que la courroie transporteuse de transfert (11) peut être pivotée latéralement.

2. Wagon de stockage (1) selon la revendication 1, **caractérisé en ce qu'**une console (18) avec des sauterelles amovibles (19) pour la fixation du dispositif de transfert (14) est disposée sur un cadre porteur (17).

3. Wagon de stockage (1) selon la revendication 1 ou 2, **caractérisé en ce qu'**un entraînement (20) pour un coulissement transversal est associé au dispositif de transfert (14).

4. Wagon de stockage (1) selon la revendication 3, **caractérisé en ce que** l'entraînement (20) est réalisé en tant qu'entraînement hydraulique ou électrique.

5. Wagon de stockage (1) selon la revendication 3 ou 4, **caractérisé en ce que** l'entraînement (20) est connecté à des lignes d'alimentation (22) du wagon de stockage (1) au moyen de raccords rapides (21).

6. Wagon de stockage (1) selon une des revendications 1 à 5, **caractérisé en ce que** le dispositif de transfert (14) comprend une courroie transporteuse transversale (16).

7. Wagon de stockage (1) selon la revendication 6, **caractérisé en ce que** la longueur de la courroie transporteuse transversale (16) dépasse la largeur de la courroie transporteuse de transfert (11).

8. Wagon de stockage (1) selon une des revendications 1 à 5, **caractérisé en ce que** le dispositif de transfert (14) est réalisé en tant que goulotte à marchandise en vrac inclinée.

9. Wagon de stockage (1) selon la revendication 8, **caractérisé en ce que** la goulotte à marchandise en vrac est couplée à un entraînement vibratoire.

10. Wagon de stockage (1) selon une des revendications 1 à 9, **caractérisé en ce que** le dispositif de transfert (14) est raccordé à un dispositif de commande (29) du wagon de stockage.

11. Wagon de stockage (1) selon une des revendications 1 à 9, **caractérisé en ce que** le dispositif de transfert (14) comprend un dispositif de commande propre (29).

12. Procédé d'exploitation d'un wagon de stockage (1) selon une des revendications 1 à 11, **caractérisé en ce qu'**une vitesse de transport dans la seconde direction de transport (15) est prédéfinie au moyen d'un dispositif de commande (29) pour le dispositif de transfert (14).

13. Procédé selon la revendication 12, **caractérisé en ce que** la vitesse de transport dans la seconde direction de transport (15) est prédéfinie en fonction d'une vitesse de transport dans la première direction de transport (12).

14. Procédé selon la revendication 12 ou 13, **caractérisé en ce qu'**une inversion de la seconde direction de transport (12) est prédéfinie au moyen du dispositif de commande (29).
